# EUROPÄISCHE PATENTSCHRIFT

(11) **EP 0 672 477 B1**
(45) Veröffentlichungstag und Bekanntmachung des Hinweises auf die Patenterteilung: **17.06.1998**
(21) Anmeldenummer: 94104351.5
(22) Anmeldetag: 19.03.1994
(51) Int. Cl.: B21D 22/20

(54) **Umformverfahren zum Drücken von Blechformteilen**
Method for pressing sheet metal form parts
Méthode pour le formage à la presse des pièces en tôle

(43) Veröffentlichungstag der Anmeldung: 20.09.1995
(73) Patentinhaber: Diedrichs, Helmut W., D-64291 Darmstadt (DE); H.W. MECKENSTOCK KG, D-40822 Mettmann (DE)
(72) Erfinder: Diedrichs, Helmut, W., D-64291 Darmstadt (DE); Ritter, Jürgen, D-42719 Solingen (DE)
(74) Vertreter: Katscher, Helmut, Dipl.-Ing.

(56) Entgegenhaltungen:
- EP-A- 0 434 499
- AT-A- 320 395
- DE-A- 2 106 735
- GB-A- 1 185 534
- US-A- 2 851 000
- US-A- 4 262 059

## Beschreibung

Die Erfindung betrifft ein Umformverfahren zum Drücken von Blechformteilen, wobei eine das Ausgangsmaterial bildende Blechplatine zwischen Drückformwerkzeugen zu einem räumlich verformten Blechformteil umgeformt wird und wobei die Blechplatine derart mit einer regelmäßigen Struktur von lokalen Verformungen versehen ist, daß an jeder lokalen Verformung ein Blechabschnitt in einer Normalrichtung gegenüber der Ebene der Blechplatine versetzt ist.

Die gebräuchlichen Umformverfahren zum Herstellen von räumlich verformten Blechformteilen sind das Drücken und das Tiefziehen. Beim Drücken wird die das Ausgangsmaterial bildende Blechplatine mittels eines Drückformwerkzeugs in bzw. gegen ein zweites Drückformwerkzeug gedrückt und dabei verformt. Bei den dabei erfolgenden lokalen Umformvorgängen ist die das Werkstück bildende Blechplatine nur teilweise durch die Drückformwerkzeuge geführt. Im Vergleich zum Tiefziehen sind die erforderlichen Umformkräfte verhältnismäßig gering, so daß einfachere Werkzeuge und Maschinen verwendet werden können. Die Grenzen des Drückens als Umformverfahren sind jedoch dadurch gegeben, daß nur verhältnismäßig geringe Umformgrade erzielt werden können. Bei höheren Umformgraden treten Faltungen in der Blechplatine auf.

Im Gegensatz dazu wird das Werkstück beim Tiefziehverfahren weitestgehend innerhalb des Werkzeugs geführt. Dadurch können wesentlich höhere Umformgrade erreicht werden, wobei aber die erforderlichen Umformkräfte und Werkzeugbeanspruchungen wesentlich höher sind als beim Drücken.

Das Drücken hat sich daher als Umformvorgang für die Herstellung von Blechformteilen bewährt, deren Umformgrad verhältnismäßig gering ist und/oder bei denen die auftretende Faltenbildung in Kauf genommen werden kann, beispielsweise weil das Blechformteil im eingebauten Zustand nicht sichtbar ist. Beispiele für solche Blechformteile sind an der Unterseite von Kraftfahrzeugen angebrachte Hitzeschilde, die die Strahlungswärme von Teilen der Abgasanlage, insbesondere von Katalysatoren, vom Bodenblech des Kraftfahrzeugs fernhalten sollen. Weitere Beispiele aus dem Kraftfahrzeugbau sind Innenverkleidungen von Motorhauben und ähnliche Verkleidungsteile.

Diese Blechformteile sind bei modernen Kraftfahrzeugen jedoch zunehmend stärker räumlich verformt, d.h. sie weisen Verformungen um mehr als eine Achse auf. Diese Verformungen bedingen stärkere Stauchungen oder Dehnungen der Blechplatine, die beim herkömmlichen Drückverfahren nicht oder nur unter stärkerer Faltenbildung durchgeführt werden können. Die Herstellung solcher Blechformteile höheren Umformgrades erfordern somit den Übergang zu einem Tiefziehverfahren mit dem Nachteil, daß aufwendigere und teurere Werkzeuge und Maschinen erforderlich sind.

Es ist bekannt (US-A-2 851 000) zur Erleichterung des Tiefziehens die Oberfläche eines Blechs mit einer unregelmäßig gehämmerten Prägestruktur zu versehen. Die Tiefe dieser Einprägungen ist aber jeweils nur sehr gering, so daß diese Verformung keinen Einfluß darauf hat, die bei einer Verformung des Blechs auftretenden Zugspannungen im Material zu verringern.

Daneben ist es bei einem Verfahren der eingangs genannten Gattung (AT-B-320 395) bekannt, in Blechtafeln regelmäßige lokale Verformungen in Form von Wellen vorzusehen. Diese Wellen verlaufen quer zu der beim nachfolgenden Umformvorgang auftretenden Zugbeanspruch und führen deshalb dazu, daß beim Tiefziehen keine erhöhte Streckung des Materials erforderlich ist, weil die erforderliche Längenänderung durch ein Abflachen der Wellen erreicht wird. Diese Wirkung kann jedoch nur jeweils in einer Richtung, nämlich quer zu den Wellen erzielt werden. Dies ist beispielsweise in Längsrichtung und gleichzeitig - jedoch an einer anderen Stelle - in Querrichtung des Bleches möglich. Eine räumliche Verformung an einer bestimmten Stelle, d.h. eine Längenänderung in unterschiedlichen, insbesondere rechtwinklig zueinander verlaufenden Richtungen ist hierbei jedoch nicht möglich.

Aufgabe der Erfindung ist es daher, ein Umformverfahren der eingangs genannten Gattung so auszubilden, daß unter Beibehaltung der Vorteile des Drückverfahrens räumlich verformte Blechformteile hergestellt werden können, ohne daß hierzu ein Tiefziehvorgang erforderlich ist.

Diese Aufgabe wird erfindungsgemäß dadurch gelöst, daß die Blechplatine mit einer regelmäßigen Matrix von Erhebungen und/oder Einsenkungen versehen ist.

Die das Ausgangsmaterial für den Drückvorgang bildende Blechplatine ist somit nicht mehr ein flaches, glattes, in einer Ebene liegendes Blech, sondern ist mit regelmäßigen lokalen Verformungen versehen. Wenn beim Drückvorgang Längenänderungen (Dehnungen oder Stauchungen) in der Ebene der Blechplatine erforderlich werden, um aus der flachliegenden Blechplatine ein räumlich verformtes Blechformteil herzustellen, dann können diese Längenänderungen weitestgehend durch Biegevorgänge im Bereich der lokalen Verformungen erfolgen, d.h. die lokalen Verformungen werden gestreckt oder abgeflacht, wenn eine Dehnung der Blechplatine an dieser Stelle erforderlich ist, oder sie werden stärker aufgefaltet, wenn eine Stauchung der Blechplatine an dieser Stelle erforderlich ist. Die Materialdehnungen bzw. -stauchungen innerhalb des Blechmaterials selbst bleiben dabei verhältnismäßig gering und sind im wesentlichen nur durch die stärkere oder schwächere Biegung im Bereich der Verformungen bedingt.

Darüberhinaus hat sich gezeigt, daß die so hergestellten Blechformteile, die eine regelmäßige Struktur von lokalen Verformungen aufweisen, wegen der dadurch bedingten starken Umlenkung des im Blech weitergeleiteten Schalls eine besonders hohe Dämmwirkung für Körperschall aufweisen, d.h. der Verlustfaktor bei der Körperschalleitung ist besonders hoch. Dies wirkt sich besonders vorteilhaft aus, weil die beschriebenen Blechformteile, insbesondere im Automobilbau, jeweils auch die Funktion haben, Schall abzuschirmen.

In weiteren Ausgestaltungen der Erfindung ist vorgesehen, die Blechplatine mit in einer regelmäßigen Matrix angeordneten Schlitzen zu versehen. Einerseits erleichtern diese Schlitze die erforderlichen Längenänderungen, beispielsweise indem die Schlitze sich bei einer erforderlichen Dehnung öffnen. Andererseits erleichtern die Schlitze die Biegung des Blechmaterials. Da sich - wie eingangs ausgeführt - die für die Verformung erforderlichen Längenänderungen als Biegungen im Bereich der lokalen Verformungen auswirken, wird dieser Vorgang durch diese Schlitze noch wesentlich erleichtert, weil die Schlitze lokale Gelenke bilden, an denen keine Biegespannungen übertragen werden.

Vorzugsweise sind die Schlitze jeweils beiderseits einer Erhebung bzw. Einsenkung der Blechplatine angeordnet.

Gemäß einer bevorzugten Ausführung der Erfindung ist vorgesehen, daß die Schlitze in der Weise eine Schlitzbrückenlochung bilden, daß jeweils eine zwischen zwei Schlitzen liegende Blechbrücke gegenüber der Ebene der Blechplatine versetzt ist.

In vielen Anwendungsfällen kann es zweckmäßig sein, die Blechplatine nur partiell an den einer verstärkten Umformung unterworfenen Stellen mit einer regelmäßigen Matrix von Verformungen zu versehen. Einerseits wird dadurch der Arbeitsaufwand für die Vorbereitung der Blechplatine verringert; andererseits behält das Blechformteil in denjenigen Bereichen, die keiner erhöhten Verformung unterworfen sind, seine glattflächige Struktur, was beispielsweise an denjenigen Stellen vorteilhaft ist, an denen andere Teile befestigt werden.

Nachfolgend werden Ausführungsbeispiele der Erfindung näher erläutert, die in der Zeichnung dargestellt sind. Es zeigt:
Fig. 1 in schematischer Darstellungsweise eine Blechplatine, aus der ein Blechformteil durch Drücken hergestellt werden soll,
Fig. 2 einen vergrößerten Teilschnitt längs der Linie V-V in Fig. 1,
Fig. 3 einen Teilschnitt durch eine weitere Ausführung einer Blechplatine,
Fig. 4 einen Teilschnitt längs der Linie VII-VII in Fig. 3,
Fig. 5 eine Draufsicht auf einen Abschnitt einer anderen Blechplatine mit Schlitzbrückenlochung,
Fig. 6 einen Schnitt längs der Linie IX-IX in Fig. 5 und
Fig. 7 einen Schnitt längs der Linie X-X in Fig. 5.

Die in Fig. 1 gezeigte Blechplatine 1 dient als Ausgangsmaterial zur Herstellung eines räumlich verformten Blechformteils, beispielsweise eines Hitzeschildes im Bodenbereich eines Kraftfahrzeugs oder einer Innenverkleidung einer Motorhaube eines Kraftfahrzeugs. Der Umformvorgang erfolgt durch Drücken.

Die Blechplatine 4 weist eine Struktur von regelmäßigen Erhebungen 5 auf, die in Fig. 1 nur schematisch angedeutet sind.

Fig. 2 zeigt die einzelnen Erhebungen 5. Anstelle dieser Erhebungen 5 oder in regelmäßigem Wechsel mit diesen können auch Einsenkungen vorgesehen werden. Wenn die Blechplatine beim Drückvorgang in einzelnen Flächenbereichen gedehnt oder gestaucht wird, werden die über die Blechplatine 4 verteilten Erhebungen 5 bzw. die Einsenkungen gestreckt oder stärker aufgefaltet. Die dabei auftretenden Materialspannungen sind im wesentlichen nur Biegespannungen, so daß die erforderlichen Umformkräfte verhältnismäßig gering bleiben. Deshalb kann auch zur Herstellung verhältnismäßig stark verformter Blechformteile noch das einfache Drückverfahren angewandt werden.

In den Fig. 3 und 4 ist eine Blechplatine 6 dargestellt, die in regelmäßiger Folge Erhebungen 7 und Einsenkungen 8 aufweist. Jeweils beiderseits des Scheitels jeder Erhebung 7 bzw. jeder Einsenkung 8 sind Schlitze 9 vorgesehen, wobei jeweils der den Scheitel der Erhebung 7 bzw. der Einsenkung 8 bildende Flächenabschnitt nach Art einer Brücke angehoben bzw. abgesenkt ist, wie man besonders deutlich aus der Fig. 3 erkennt. Diese Kombination von lokalen Verformungen 7, 8 mit Schlitzen 9 führt dazu, daß die Blechplatine 6 besonders leicht räumlich verformbar ist. Selbst bei Verwendung einer Blechstärke, die bei einer flachen Blechplatine nur im Tiefziehvorgang zu verformen wäre, kann eine in der beschriebenen Weise gemäß Fig. 3 und 4 ausgeführte Blechplatine sogar von Hand räumlich verformt werden.

Fig. 5 zeigt einen Ausschnitt einer Blechplatine 10, bei der die in einer regelmäßigen Matrix angeordneten Schlitze 9 in der Weise eine Schlitzbrückenlochung bilden, daß jeweils eine zwischen zwei Schlitzen 9 liegende Blechbrücke 11 gegenüber der Ebene der Blechplatine 10 versetzt ist, wie man besonders deutlich in den Schnitten nach Fig. 6 und 7 erkennt.

## Patentansprüche

1. Umformverfahren zum Drucken von Blechformteilen, wobei eine das Ausgangsmaterial bildende Blechplatine (1, 4, 6, 10) zwischen Drückformwerkzeugen zu einem räumlich verformten Blechformteil umgeformt wird, wobei die Blechplatine (1, 4, 6, 10) derart mit einer regelmäßigen Struktur von lokalen Verformungen (2, 3, 5, 7, 8, 11) versehen ist, daß an jeder lokalen Verformung ein Blechabschnitt in einer Normalrichtung gegenüber der Ebene der Blechplatine versetzt ist, dadurch gekennzeichnet, daß die Blechplatine (4, 6, 10) mit einer regelmäßigen Matrix von noppenartigen Erhebungen (5, 7, 11) und/oder Einsenkungen (8) versehen ist.

2. Umformverfahren nach Anspruch 1, dadurch gekennzeichnet, daß die Blechplatine (4) mit einer Struktur von regelmäßig abwechselnden Erhebungen (5) und Einsenkungen (8) versehen ist.

3. Umformverfahren nach Ansprüchen 1 oder 2, dadurch gekennzeichnet, daß die Blechplatine (6, 10) mit in einer regelmäßigen Matrix angeordneten Schlitzen (9) versehen ist.

4. Umformverfahren nach Anspruch 3, dadurch gekennzeichnet, daß die Schlitze (9) jeweils beiderseits einer Erhebung (7) bzw. Einsenkung der Blechplatine (6) angeordnet sind.

5. Umformverfahren nach Anspruch 3, dadurch gekennzeichnet, daß die Schlitze (9) in der Weise eine Schlitzbrückenlochung bilden, daß jeweils eine zwischen zwei Schlitzen (9) liegende Blechbrücke (11) gegenüber der Ebene der Blechplatine (10) versetzt ist.

6. Umformverfahren nach einem der Ansprüche 5, dadurch gekennzeichnet, daß die Blechplatine (1, 4, 6, 10) nur partiell an den einer verstärkten Umformung unterworfenen Stellen mit einer regelmäßigen Matrix von Erhebungen (15, 7, 11) und/oder Einsenkungen (8) versehen ist.

## Claims

1. Forming process for squeezing sheet metal formed parts, where a flat metal blank (1, 4, 6 10) forming the starting material, is formed between pressing tools to produce a three-dimensionally deformed sheet metal formed part, where the flat metal blank (1, 4, 6, 10) is provided with a regular structure of local deformations (2, 3, 5, 7, 8, 11) in such a way, that at each local deformation, a sheet metal section is offset in a normal direction in relation to the plane of the flat metal blank, characterised in that the flat metal blank (4, 6, 10) is provided with a regular matrix of nub-like peaks (5, 7, 11) and/or valleys (8).

2. Forming process according to claim 1, characterised in that the flat metal blank (4) has a structure of regularly alternating peaks (5) and valleys (8).

3. Forming process according to claims 1 or 2, characterised in that the flat metal blank (6, 10), has slits (9) arranged in a regular matrix.

4. Forming process according to claim 3, characterised in that the slits (9) are arranged, in each case, on both sides of a peak (7) or valley of the flat metal blank (6).

5. Forming process according to claim 3, characterised in that the slits (9) form slit bridging holes in such a way, that in each case a sheet metal bridge (11) located between two slits (9) is offset in relation to the plane of the flat metal blank (10).

6. Forming process according to any of the 5 claims, characterised in that the flat metal blank (1, 4, 6, 10) is only partially provided with a regular matrix of peaks (15, 7, 11) and/or valleys (8) at the points subject to intense forming.

## Revendications

1. Procédé de formage à la presse de pièces de tôle, dans lequel une platine de tôle (1, 4, 6, 10) formant le matériau de départ est déformée entre des outils de formage à la presse pour obtenir une pièce de tôle spatialement déformée, la platine de tôle (1, 4, 6, 10) étant pourvue d'une structure uniforme de déformations locales (2, 3, 5, 7, 8, 11) de sorte que, à chaque déformation locale, une section de tôle soit déplacée dans une direction normale par rapport au plan de la platine de tôle, caractérisé en ce que la platine de tôle (4, 6, 10) est pourvue d'une matrice uniforme de rehaussements (5, 7, 11) et/ou de cavités (8) en forme de boutons.

2. Procédé de formage selon la revendication 1, caractérisé en ce que la platine de tôle (4) est pourvue d'une structure de rehaussements (5) et de cavités (8) alternant de manière uniforme.

3. Procédé de formage selon la revendication 1 ou 2, caractérisé en ce que la platine de tôle (6, 10) est pourvue de fentes (9) agencées en matrice uniforme.

4. Procédé de formage selon la revendication 3, caractérisé en ce que les fentes (9) sont agencées respectivement des deux côtés d'un rehaussement (7) ou d'une cavité de la platine de tôle (6).

5. Procédé de formage selon la revendication 3, caractérisé en ce que les fentes (9) forment une perforation de pontage de fentes de sorte que respectivement un pont de tôle (11) se trouvant entre deux fentes (9) soit déplacé vis-à-vis du plan de la platine de tôle (10).

6. Procédé de formage selon l'une quelconque des revendications 1 à 5, caractérisé en ce que la platine de tôle (1, 4, 6, 10) n'est pourvue d'une matrice uniforme de rehaussements (15, 7, 11) et/ou de cavités (8) que partiellement aux points soumis à une déformation renforcée.
